# EUROPÄISCHE PATENTSCHRIFT

(11) **EP 0 299 174 B1**
(45) Veröffentlichungstag und Bekanntmachung des Hinweises auf die Patenterteilung: **02.10.1991**
(21) Anmeldenummer: 88108294.5
(22) Anmeldetag: 25.05.1988
(51) Int. Cl.: F01M 1/08, F02F 1/20

(54) **Verfahren zum Schmieren einer Brennkraftmaschine**
Process for lubricating an internal combustion engine
Procédé pour la lubrification d'un moteur à combustion interne

(30) Priorität: 13.07.1987 CH 2652/87
(43) Veröffentlichungstag der Anmeldung: 18.01.1989
(73) Patentinhaber: GEBRÜDER SULZER AKTIENGESELLSCHAFT, CH-8401 Winterthur (CH)
(72) Erfinder: Aeberli, Kaspar, CH-8304 Wallisellen (CH)

(56) Entgegenhaltungen:
- CH-A- 450 813
- GB-A- 429 505
- MARINE ENGINEER AND NAVAL ARCHITECT, Band 91, Nr. 1108, Juli 1968, Seiten 258-259, Maidstone, GB; "Latest Doxford cylinder lubrication system"
- Handbuch Dieselmotoren im Kraftwerks- und Schiffsbetrieb, Günter Mau, 1984, Bild 1.21, Seite 21 und Bild 5.26, Seite 198

## Beschreibung

Die Erfindung betrifft ein Verfahren zum Schmieren einer Hubkolbenbrennkraftmaschine mit den Merkmalen des Oberbegriffs des Patentanspruchs.

Aus "Handbuch Dieselmotoren im Kraftwerks- und Schiffsbetrieb" von Günter Mau, 1984, Bild 1.21 auf Seite 21 und Bild 5.16 auf Seite 198 ist eine Dieselbrennkraftmaschine mit den konstruktiven Merkmalen des Oberbegriffs des Patentanspruchs bekannt. Diese Maschine arbeitet mit Umkehrspülung, wobei die Lage der Schmierölbohrungen im unteren Zylinderbereich an der Anordnung insbesondere der Auslassschlitze orientiert ist. Im Betrieb der Brennkraftmaschine wird den Schmierölbohrungen beider Bereiche das gleiche Schmieröl zugeführt. Mit der Schmierung im oberen Zylinderbereich wurde der Verschleiss der Kolbenringe reduziert, wogegen die Schmierung im unteren Zylinderbereich hauptsachlich auf die stark beanspruchten Stege zwischen den Auslassschlitzen abgestimmt war. Mit der Tendenz, immer schwerere Oele als Brennstoff in Dieselbrennkraftmaschinen zu verbrennen, ergab sich das zusätzliche Problem der Korrosion im oberen Zylinderbereich. Ausserdem wird das Schmierproblem im unteren Zylinderbereich dadurch verändert, dass man bei den Dieselbrennkraftmaschinen von der Umkehrspülung weggeht und mehr und mehr die Längsspülung realisiert, bei der die Auspuffgase über ein im Zylinderdeckel angeordnetes Ventil ausgelassen werden. Mit dem bisherigen Schmierverfahren lassen sich deshalb die Schmierprobleme nicht mehr optimal lösen.

Der Erfindung liegt die Aufgabe zugrunde, bei einer Hubkolbenbrennkraftmaschine der eingangs genannten Art das Schmierverfahren so abzuändern, dass es ausser der Reduktion des Kolbenringverschleisses auch dem Korrosionsangriff infolge Verbrennung schwererer Oele als auch der Abnutzung im unteren Zylinderbereich Rechnung trägt.

Diese Aufgabe wird erfindungsgemäss durch die Merkmale des Kennzeichens des Patentanspruchs gelöst. Durch diese Massnahmen ist man in der Lage, die Schmierölzufuhr zu jedem Schmierbereich den in diesen beiden Bereichen unterschiedlichen Betriebsbedingungen entsprechend individuell anzupassen, indem z.B. der oberen Bohrungsreihe ein teureres Schmieröl mit einer hohen TBN (total base number) und der unteren Bohrungsreihe ein billigeres Schmieröl mit einer niedrigeren TBN oder einer höheren Viskosität als der oberen Bohrungsreihe zugeführt werden, und zwar jeweils in der geeigneten einstellbaren Menge. Auf diese Weise lässt sich somit die Schmierung optimieren, was sich auf das Betriebsverhalten der Maschine günstig und kostensparend auswirkt.

Ein Ausführungsbeispiel der Erfindung wird in der folgenden Beschreibung anhand der Zeichnung näher erläutert, die einen Längsschnitt durch einen Teil eines Zylindereinsatzes und die Ansicht eines Teils eines darin befindlichen Kolbens zeigt.

Gemäss der Zeichnung ist in einem Zylindereinsatz 1, der in bekannter Weise in einen nicht dargestellten Zylinderblock einer Hubkolbenbrennkraftmaschine der Dieselbauart angeordnet und wassergekühlt ist, ein Kolben 2 auf- und abbeweglich geführt. In der dargestellten Stellung hat der Kolben 2 die obere Totpunktstellung inne. Der Kolben 2 ist mit mehreren Kolbenringen 3 versehen, die in bekannter Weise in Ringnuten des Kolbens untergebracht sind und mit ihrer äusseren Umfangsfläche an der inneren Mantelfläche 1′ des Zylindereinsatzes 1 anliegen.

Im oberen Bereich des Zylindereinsatzes 1 ist eine Reihe von Schmierölbohrungen 5 vorgesehen, die den Zylindereinsatz durchdringen und in einer im wesentlichen rechtwinklig zur Längsachse des Zylindereinsatzes liegenden Ebene an der Mantelfläche 1′ enden. Der Bereich, in dem die Schmierölbohrungen 5 angeordnet sind, liegt unterhalb des obersten Kolbenringes 3, wenn der Kolben 2 seine obere Totpunktlage inne hat. Die Grenzen dieses Bereiches liegen zwischen 5 und 18 % des Kolbenhubes. Unterhalb des so gebildeten Schmierbereiches befindet sich eine zweite Reihe von Schmierölbohrungen 6, die ebenfalls in einer im wesentlichen zur Längsachse des Zylindereinsatzes 1 rechtwinkligen Ebene in der Mantelfläche enden. Der durch diese Schmierölbohrungen 6 gebildete, zweite Schmierbereich hat seine Grenzen zwischen 20 und 40 % des Kolbenhubes. Die Schmierölbohrungen 5 und 6 münden in Schmiernuten 5′ bzw. 6′, die in die innere Mantelfläche 1′ des Zylindereinsatzes 1 eingearbeitet sind und sich quer zur Bewegungsrichtung des Kolbens 2 erstrecken. An jede Reihe der Schmierölbohrungen 5 und 6 ist eine eigene Schmierölzuführung 7 bzw. 8 angeschlossen und jede von diesen enthält ein Einstellorgan 9 bzw. 10, um die der zugehörigen Schmierölbohrungsreihe zuzuführende Schmierölmenge individuell einstellen zu können.

Mit der beschriebenen Anordnung ist es z.B. möglich, sowohl der Reihe von Schmierölbohrungen 5 als auch der Reihe von Schmierölbohrungen 6 je 50 % des selben Schmieröls zuzuführen. Es ist aber auch möglich, der oberen Reihe 30 % und der unteren Reihe 70 % der gesamten Schmierölmenge zuzuführen. Andererseits ist es auch möglich, den beiden Schmierölbohrungsreihen verschiedene Schmierölsorten zuzuführen, z.B. derart, dass der oberen Reihe ein teureres Schmieröl mit einer hohen TBN zugeführt wird und dass der unteren Schmierölbohrungsreihe ein billigeres Schmieröl mit einer niedrigeren TBN oder einer höheren Viskosität zugeführt wird.

## Patentansprüche

1. Verfahren zum Schmieren einer Hubkolbenbrennkraftmaschine mit mindestens einem Zylindereinsatz (1), in dem ein mehrere Kolbenringe (3) aufweisender Kolben (2) beweglich angeordnet ist, mit einer im wesentlichen in einer rechtwinklig zur Längsachse des Zylindereinsatzes (1) liegenden Ebene angeordneten Reihe von Schmierölbohrungen (5), die in Schmiernuten (5') enden, die in der dem Kolben (2) benachbarten Mantelfläche (1') des Zylindereinsatzes angebracht sind, und mit einer weiteren Reihe von Schmierölbohrungen (6), die ebenfalls im wesentlichen in einer rechtwinklig zur Längsachse des Zylindereinsatzes (1) liegenden Ebene angeordnet sind und in in der Mantelfläche (1') angebrachten Schmiernuten (6') enden, wobei die erstgenannte Reihe von Schmierölbohrungen (5) in einem Bereich liegt, der - bezogen auf die Lage des obersten Kolbenringes (3) im oberen Totpunkt - sich unterhalb dieser Lage befindet und dessen Grenzen zwischen 5 und 18% des Kolbenhubes liegen, und die weitere Reihe von Schmierölbohrungen (6) in einem darunter befindlichen Bereich liegt, dessen Grenzen zwischen 20 und 40% des Kolbenhubes liegen, und wobei den Reihen von Schmierölbohrungen (5,6) Schmieröl zugeführt wird, dadurch gekennzeichnet, dass den beiden Reihen von Schmierölbohrungen (5,6) verschiedene Schmierölsorten in individuell einstellbarer Menge zugeführt werden.

## Claims

1. A method of lubricating a reciprocating internal combustion engine comprising at least one cylinder liner (1) in which a piston (2) having a plurality of piston rings (3) is disposed for movement, comprising a row of lubricating oil bores (5) disposed substantially in a plane situated at right angles to the longitudinal axis of the cylinder insert (1), said lubricating oil bores (5) terminating in lubricating grooves (5') disposed in the cylinder insert superficies (1') adjacent the piston (2), and comprising another row of lubricating oil bores (6) which are also disposed substantially in a plane at right angles to the longitudinal axis of the cylinder liner (1) and which terminate in lubricating grooves (6') disposed in the superficies (1'), the first row of lubricating oil bores (5) terminating in a zone which - with respect to the position of the top piston ring (3) in the top dead centre position - is situated below said position and the boundaries of which are between 5 and 18% of the piston stroke, and the second row of lubricating oil bores (6) is situated in a zone therebeneath, the boundaries of which lie between 20 and 40% of the piston stroke, lubricating oil being fed to the rows of lubricating oil bores (5, 6), characterised in that different types of lubricating oil in individually adjustable quantities are supplied to the two rows of lubricating oil bores (5, 6).

## Revendications

1. Procédé de lubrification d'un moteur à combustion interne à piston alternatif comportant au moins un insert cylindrique (1) dans lequel un piston (2) présentant plusieurs segments de piston (3) est placé mobile, comportant une rangée d'orifices de lubrification (5) situés dans un plan à peu près perpendiculaire à l'axe longitudinal de l'insert cylindrique (1), lesquels orifices aboutissent à des rainures de lubrification (5') qui sont pratiquées dans la surface d'enveloppe (1') de l'insert cylindrique, voisine du piston (2) et comportant une autre rangée d'orifices de lubrification (6) qui se situent aussi à peu près dans un plan perpendiculaire à l'axe longitudinal de l'insert cylindrique (1) et aboutissent à des rainures de lubrification (6') pratiquées dans la surface d'enveloppe (1'), la première rangée d'orifices de lubrification (5) se situant dans une région qui - par rapport à la position du segment de piston (3) le plus haut au point mort haut - se trouve au-dessous de cette position et dont les limites se situent entre 5 et 18 % de la course du piston et l'autre rangée d'orifices de lubrification (6) se trouvant dans une zone située au-dessous dont les limites sont comprises entre 20 et 40 % de la course du piston, et de l'huile de lubrification étant envoyée aux rangées d'orifices de lubrification (5, 6), caractérisé en ce que des types d'huiles de lubrification différents sont envoyés aux deux rangées d'orifices de lubrification (5, 6), en une quantité réglable individuellement.
